# EUROPÄISCHE PATENTSCHRIFT

(11) **EP 0 022 912 B1**
(45) Veröffentlichungstag und Bekanntmachung des Hinweises auf die Patenterteilung: **01.02.1984**
(21) Anmeldenummer: 80102874.7
(22) Anmeldetag: 23.05.1980
(51) Int. Cl.: B41F 31/04

(54) **Farbkasten für eine Rotationsdruckmaschine**
Ink fountain for a rotary printing press
Encrier pour une machine d'impression rotative

(30) Priorität: 24.07.1979 DE 2929891
(43) Veröffentlichungstag der Anmeldung: 28.01.1981
(73) Patentinhaber: M.A.N.-ROLAND Druckmaschinen Aktiengesellschaft, 63012 Offenbach (DE)
(72) Erfinder: Köbler, Ingo, D-8901 Gessertshausen (DE); Burger, Rainer, D-8900 Augsburg (DE)

## Beschreibung

Die Erfindung betrifft einen Farbkasten für eine Rotationsdruckmaschine, bestehend aus einem Oberteil und einem Unterteil und einem an den Duktor anstellbaren Farbmesser.

Bei den bekannten Farbkastenausführungen der vorangehend genannten Art erforderte der Farbwechselvorgang von dem Bedienungspersonal einer Druckmaschine ungebührlich viel Zeit, da die Farbkästen entweder in der Maschine von Farbresten befreit, also gereinigt werden mußten, oder die Farbkästen wurden zusammen mit Farbmesser und Verstellmechanismus ausgewechselt, falls die Reinigung und Entleerung des Farbkastens nicht durch Verschwenken unter Inkaufnahme der dabei auftretenden Verschmutzungsgefahr in der Maschine vorgenommen wurde. Derartige verschwenkbare, aus einem Oberteil und einem Unterteil bestehende Farbkästen mit an den Duktor anstellbaren Farbmessern bzw. Farbrakeln sind beispielsweise aus den DE-Auslegeschriften 2 230 126 und 2 629 331 bekannt.

Aus der DE-Auslegeschrift 1 260 484 ist außerdem ein Farbkasten bekannt, der ein an die Farbduktorwalze anstellbares Messer aufweist. Die aus diesem Farbkasten auslaufende Farbe wird in einer Wanne aufgefangen und über ein Pumpsystem in einen oberen Farbkasten gepumpt. Letzterer ist über eine verschließbare Rohrverbindung mit dem unteren Farbkasten verbunden.

Von dem eingangs genannten Stand der Technik ausgehend liegt der Erfindung die Aufgabe zugrunde, eine Farbkastenvorrichtung am Farbduktor derart zu gestalten, daß ein farbbehälterartiges Oberteil von einem farbmessertragenden Unterteil ohne die Gefahr eines Farbauslaufs getrennt, d. h. beispielsweise ausgetauscht, werden kann.

Diese Aufgabe wird gemäß dem Kennzeichen des Patentanspruchs 1 gelöst. Weiterbildungen der Erfindung ergeben sich aus den Unteransprüchen in Verbindung mit der Beschreibung und der Zeichnung.

Der Farbkasten gemäß der Erfindung kann beispielsweise tragbar ausgestaltet sein, so daß auf einfache Weise durch Lösen einer Arretierung das die Druckfarbe enthaltende Oberteil abgenommen und durch ein anderes Oberteil, beispielsweise mit einer anderen Druckfarbe, ersetzt werden kann. Ein weiterer Vorteil des erfindungsgemäßen Farbkastens besteht in der Ausbildung der verschließbaren Auslauföffnung des Oberteils. Durch die trichterförmige mit dem Farbmesser tangential zu dem Duktor verlaufende Auslauföffnung kann ein exakt definierbarer Bereich auf dem Duktor eingefärbt und durch entsprechende Einstellung des Farbmessers der Farbfilm dosiert werden.

Im folgenden wird die Erfindung anhand eines Ausführungsbeispiels unter Bezugnahme auf die beiliegende Zeichnung im einzelnen beschrieben.

In der Zeichnung ist im Schnitt ein Farbkasten 1 gezeigt. Dieser besteht aus einem Oberteil 2 und einem Unterteil 3. Das Oberteil 2 weist eine trichterförmige Auslaßöffnung 4 auf. Die trichterförmige Auslaßöffnung 4 ist durch ein im Inneren des Oberteiles 2 beweglich angeordnetes Verschlußteil 9 verschließbar. Das Oberteil 2 besteht aus einem langen Schenkel 12 und einem kurzen Schenkel 11. Die beiden Schenkel sind durch das schräg verlaufende Bodenteil 13 verbunden.

Zwischen dem langen Schenkel 12 und dem Bodenteil 13 verläuft etwa tangential zu einem Farbduktor 6 die trichterförmige Auslaßöffnung 4.

Das Unterteil 3 ist um eine bei 10 angedeutete Lagerung verschwenkbar. Auf dem Unterteil 3 ist ein ebenfalls tangential zu dem Duktor 6 verlaufendes Farbmesser 5 angeordnet, das durch eine Farbmessereinstellschraube 8 an den Farbduktor 6 anstellbar ist.

Das als Farbbehälter ausgebildete Oberteil 2 ist über dem Farbmesser 5 auf dem Unterteil 3 mittels einer Befestigungsvorrichtung 7, beispielsweise einer Schraube, fixiert.

Das als Farbbehälter dienende Oberteil 2 ist vorzugsweise tragbar, so daß durch Lösen der Befestigungsvorrichtung 7 ein Austausch des Oberteils 2, beispielsweise für Reinigungszwekke oder für Farbwechsel, in einfacher, schneller und gefahrloser Weise möglich ist.

Entlang des Duktors 6 sind mehrere solcher einzeln austauschbarer Farbbehälter 2 angeordnet, deren Anzahl durch das für die Handhabung noch akzeptable Gewicht bestimmt wird.

## Patentansprüche

Farbkasten (1) für eine Rotationsdruckmaschine, bestehend aus einem als Farbbehälter ausgebildeten und direkt auf einem farbmessertragenden Unterteil (3) abnehmbar aufsitzenden Oberteil (2) sowie einem an den Duktor (6) anstellbaren Farbmesser (5), dadurch gekennzeichnet, daß die der Farbkastenwalze (6) zugewandte Seite des Oberteiles (2) durch eine geschlossene Behälterwand (12) gebildet ist, die zusammen mit der gegenüberliegenden Behälterwandung (11) den Farbbehälterinnenraum abgrenzt, und daß die zum Farbmesser hinführende, sich in Achsrichtung der Duktorwalze (6) erstreckende Öffnung (4) im Boden des Oberteiles durch ein Verschlußteil (9) verschließbar ist, welches mit seinem sich durch den Farbbehälterinnenraum nach oben erstreckenden Betätigungsgriff (9) aus dem Oberteil herausragt und somit zur Schließung des Verschlußteiles (9) von oben betätigbar ist.

## Claims

Ink fountain (1) for a rotary printing machine, consisting of an upper part (2) that is constructed as an ink container and is removably located directly on an ink knife-carrying lower part (3), and an ink knife (5) that can be placed on the ductor roller (6), characterised in that the side of the upper part (2) that is turned towards the ink fountain roller (6) is formed by a closed container wall (12) which, together with the opposite container wall (11), defines the ink container inner chamber, and in that the aperture (4) in the bottom of the upper part leading to the ink knife and extending in the axial direction of the ductor roller (6), can be closed by a closure part (9) which projects from the upper part with its actuation handle (9) extending upwards through the ink container inner chamber, and thus can be actuated from above for closure of the part (9).

## Revendications

Encrier (1) pour machine d'impression rotative formé d'une partie supérieure (2) conçue sous forme de récipient à encre et posée directement, de façon amovible, sur une partie inférieure (3) portant la lame d'encrier, ainsi que d'une lame d'encrier (5) pouvant être approchée du cylindre encreur (6), caractérisé en ce que le côté de la partie supérieure (2) qui est tourné vers le cylindre encreur (6) est formé par une paroi de récipient fermée (12) qui délimite, conjointement avec la paroi opposée (11) du récipient, la cavité intérieure du récipient à encre, et en ce que l'ouverture (4) du fond de la partie supérieure, conduisant à la lame d'encrier et s'étendant dans la direction axiale du cylindre encreur (6), peut être fermée par un obturateur (9) qui, par sa poignée d'actionnement (9) s'étendant vers le haut à travers la cavité intérieure du récipient à encre, dépasse de la partie supérieure et peut ainsi être actionné d'en haut pour la fermeture de l'obturateur (9).
